# EUROPÄISCHE PATENTSCHRIFT

(11) **EP 2 882 876 B1**
(45) Veröffentlichungstag und Bekanntmachung des Hinweises auf die Patenterteilung: **10.05.2017**
(21) Anmeldenummer: 13737535.8
(22) Anmeldetag: 20.06.2013
(51) Int. Cl.: C21C 5/46, F27D 3/16, F27B 3/22, C21C 5/48

(54) **HEISSWINDLANZE MIT EINEM AM HEISSWINDAUSTRITT ANGEORDNETEN DÜSENSTEIN**
HOT BLAST LANCE WITH A NOZZLE BRICK ARRANGED AT THE HOT BLAST OUTLET
LANCE À VENT CHAUD ÉQUIPÉE D'UN PORTE-VENT DISPOSÉ SUR LA SORTIE DE VENT CHAUD

(30) Priorität: 08.08.2012 DE 102012016142
(43) Veröffentlichungstag der Anmeldung: 17.06.2015
(73) Patentinhaber: Saarstahl AG, 66333 Völklingen (DE)
(72) Erfinder: GÜNTHER, Christian, 66763 Dillingen (DE); WAHL, Michael, 66822 Lebach (DE)
(74) Vertreter: Schmidt, Karl Michael
(86) Internationale Anmeldenummer: PCT/EP2013/001826
(87) Internationale Veröffentlichungsnummer: WO 2014/023373

(56) Entgegenhaltungen:
- EP-A2- 1 316 621
- WO-A1-2009/153128
- US-A- 3 201 104

## Beschreibung

Die Erfindung betrifft eine Heißwindlanze mit einem am Heißwindaustritt angeordneten Düsenstein für den Einsatz in metallurgischen Prozessen, wie bspw bei der Stahlherstellung in einem Konverter, mit mindestens einer Heißwindaustrittsdüse im Düsenstein, über welche Heißwind auf das Stahlbad eines Konverters aufgeblasen wird, gemäß Oberbegriff des Patentanspruches 1.

Bei metallurgischen Prozessen ist die Einleitung von Reaktionsgasen wie bspw Sauerstoff Stand der Technik. So ist es auch bei der Stahlherstellung bekannt, der Schmelze Sauerstoff zuzuführen, mit dem Ziel,
unerwünschte Bestandteile aus der Schmelze zu entfernen. Dieser Vorgang wird als "Frischen" bezeichnet. Die Zuführung des Sauerstoffs kann durch Bodenblasen erfolgen und/oder durch Aufblasen. Beim Bodenblasen weist der Konverter im Bodenbereich eine oder mehrer spezielle Bodendüsen auf, durch die der Sauerstoff zugeführt wird. Beim Aufblasverfahren wird der Sauerstoff mittels einer Lanze eingebracht.

Aus metallurgischen Prozessen ist weiterhin bekannt, dass der mittels einer Sauerstofflanze eingebrachte Sauerstoff nicht vollständig in Frischreaktionen verbraucht wird. Vielmehr können von einem Teil des eingeblasenen Sauerstoffs, die beim Frischen enstehenden Reaktionsprodukte wie bspw CO oder H2 in der Gasatmosphäre oberhalb der Eisenschmelze zumindest teilweise zu CO2 und/oder H2O nachverbrannt werden. Durch diese Vorgehensweise lassen sich der CO-Anteil sowie auch der H₂-Anteil im Prozessgas verringern.

Es ist auch bekannt, dass sich eine wie oben beschriebene Nachverbrennung besonders vorteilhaft betreiben lässt, wenn hierfür an Stelle von reinem Sauerstoff, Heißwind eingesetzt wird.

Bei der Stahlherstellung in Reaktionsgefäßen, wie bspw in Konvertern wird sowohl Roheisen als auch Schrott als Einsatzmaterial verwendet. Zusätzlich kann aber auch im sogenannten Direktreduktionsverfahren hergestellter Eisenschwamm in Form von DRI (Direct Reduced Iron) oder HBI (Hot Briquetted Iron) eingesetzt werden. Ein Beispiel hierfür ist aus der EP 1 920 075 B1 bekannt.

Ein weiteres Verfahren ist aus der DE 43 43 957 A1 bekannt, bei welchem in der Betriebsphase des Konverters Brennstoffe, Sauerstoff enthaltende Gase und Eisenrohstoffe, auch Schrott eingeführt werden, und die Reaktionsgase oberhalb der Schmelze im Gasraum des Konverters mit oxidierenden Gasen nachverbrannt werden. Die dabei entstehende Wärme wird auf die Schmelze übertragen. Zusätzlich wird über Bodendüsen Sauerstoff und/oder Brennstoffe zugeführt. Weiterhin kann die Heißluft von oben in den Konverter durch Lanzen mit Überschalldüsen geblasen werden. EP1316621-A2 zeigt eine solche Lanze, wobei die individuellen Düsen auswechselbar sind. Soweit ist die Kombination der bodenseitigen Einblasung mit Sauerstoff sowie die Aufblasung von Heißwind auf die Schmelze als solche bekannt.

Es ist ferner bekannt, dass sich Heißluft in einer Heißluftquelle effizient erzeugen lässt, wenn hier ein sogenannter Pebble-Heater eingesetzt wird. Der Pebble-Heater an sich, als eine Ausführungsform eines Regenerators ist aus dem Stand der Technik bekannt. In der Patentliteratur ist der Pebble-Heater beispielsweise beschrieben in der DE 38 41 708 C1 oder in der EP 908 692 A2.

Mittels eines solchen Pebble-Heaters lässt sich Heißluft mit Temperaturen von 1.200° Celsius und mehr erzeugen. Die Heißluft muss dann vom Heißluft-Auslass des Pebble-Heaters zur Spitze der Lanze gefördert werden, um von dort in ein metallurgisches Reaktionsgefäß eingeblasen zu werden.

Der vorliegenden Erfindung liegt die Aufgabe zugrunde, die Einbringung von Heißwind in ein metallurgisches Gefäß, wie bspwnden Konverter, auf effiziente Weise zu ermöglichen. Die gestellte Aufgabe wird bei einer Heißwindlanze der gattungsgemäßen Art mit einem am Heißwindaustritt angeordneten Düsenstein erfindungsgemäß durch die kennzeichnenden Merkmale des Patentanspruches 1 gelöst.

Weitere vorteilhafte Ausgestaltungen sind in den abhängigen Ansprüchen angegeben.

Eine erfindungsgemäße Verwendung ist in Anspruch 16 angegeben.

Kern der Erfindung besteht darin, dass der Düsenstein mit mindestens einer Heißwindaustrittsdüse versehen ist, und auswechselbar ist, und am Heißwindaustritt an einem Auflagering aufliegt.

Wesentlich ist, dass der für einen metallurgischen Prozess bereit gestellte Heißwind allein durch den Einsatz eines erfindungsgemäß ausgestalteten speziellen Düsensteins an der Spitze der zuführenden Heißwindlanze im Hinblick auf die für die Strahlausbreitung entscheidenden Parametern wie Strahlgeometrie und Strahlimpuls konditionieren lässt, ohne dass hierfür die Ausführung der Heißwindlanze im Übrigen verändert werden muss. Dies gestattet die oben genannte Erfindung nun in vorteilhaftem Maße.

Der Heißwind weist eine Temperatur von 500 °C bis 1.400 °C, vorteilhafterweise 1.200 °C auf. Zur Optimierung der Eigenschaften als Nachvebrennungsstrahl, hat es sich als besonders vorteilhaft erwiesen, den Heißwindstrahl so auszuformen, dass Mündungsgeschwindidgkeiten (= Strahlgeschwindigkeit am Austritt des Strahls aus der Lanze) im Bereich von 250 m/s bis 600 m/s, vorteilhafterweise 350 m/s realisiert werden.

Im Hinblick auf noch baulich handhabbare äußere Abmessungen einer Heißwindlanze muss diese so ausgelegt werden, dass der Heißwind vor Austritt aus der Lanzenmündung notgedrungen mit Geschwindigkeiten von 100 bis 300 m/s, vorzugsweise 150 m/s durch den Lanzenkörper strömt.

Bei der Auslegung der Heißwindlanze für metallurgische Prozesse mit unterschiedlichen Abstich- und/oder Chargengewichten ist zu berücksichtigen, dass die äußeren Abmessungen des metallurgischen Reaktors und die der darauf angepassten Heißwindlanze unterschiedlich skalieren.

Für die Lanze gilt, dass die Lauflänge (= die Wegstrecke, die der Heißwindstrahl zurücklegen muss, bis sich sein Impuls nicht mehr erheblich von dem der umgebenden Atmosphäre abweicht) ca. das 20-fache des Düsendurchmessers an der Lanzenspitze beträgt.

Gleichzeitig wird das Volumen eines metallurgischen Reaktors üblicherweise an dem im Reaktor gehandhabten Chargen- bzw. Abstichgewicht bemessen. Entsprechend wachsen die geometrischen Abmessungen des Reaktorgefäßes deutlich langamer als das im Reaktor gehandhabte Chargen- oder Abstichgewicht.

In der Konsequenz ergibt sich, dass für ein kleines Reaktionsgefäß mit einem Fassungsvermögen von etwa 10 Tonnen Flüssigmetall eine Lanzengeometrie mit nur einer Mündungsöffnung vorteilhaft ist. Ab einer bestimmten Größe und der damit skalierenden Heißwindrate kann es passieren, dass bei Ausformung mit nur einer Austrittsöffnung der Heißwindstrahl seinen Anfangsimpuls im Inneren des Reaktionsgefäßes bis zum Erreichen der Badoberfläch nicht mehr weit genug abbauen kann. Ab einer bestimmten Reaktorrgröße kann es daher erforderlich werden, den Heißwindstrahl in mehrere Strahlen aufzuteilen. Erfindungsgemäß wird dies erreicht, in dem ein anders ausgeformter Düsenstein mit nicht mehr nur einer sonderen mehrerer Austrittsöffnungen in die ansonsten vom Bauprinzip her gleiche Heißwindlanze eingesetzt wird.

So kann erreicht werden, dass der Heißwind nicht in das Stahlbad eindringt, sondern im Wesentlichen in der Konverteratmosphäre die Nachverbrennung der Abgase bewirkt, so dass die frei werdende Energie dieser Nachverbrennung im Konverter genutzt werden kann.

Im Fall einer Düse mit Einzelöffnung hat es sich als vorteilhaft erwiesen, dass der in Richtung des einströmenden Heißwindes vor der Düsenspitze platzierte Düsenkanal im Wesentlichen parallel zur Lanzenachse verläuft.

Bei einer Ausformung mit mehreren, bspw drei Düsenöffnungen sollten die Düsenkanäle der wengistens zwei Düsen schräg zur Längsachse der Heißwindlanze verlaufen.

Bei der Ausgestaltung nach Anspruch 2 oder 3 erweist es sich weiterhin als vorteilhaft, dass durch die Verlängerung des Weges des Heißwindes in der Konverteratmosphäre die Effizienz der Nachverbrennung und/oder der Wärmeübertragung in das Schmelzbad verbessert wird. Besonders vorteilhaft wird der Heißwind aus der Düse mit einem Drall ausgegeben und bewegt sich "schraubenlinienförmig" von oben auf das Stahlbad.

In weiterer vorteilhafter Ausgestaltung ist angegeben, dass der Düsenstein mehr als eine, vorzugsweise drei Düsen enthält. Im Fall von nur einer Düse weist diese im Wesentlichen in Richtung zu der Längsachse der Heißwindlanze. Bei mehreren Düsen ist zu beachten, dass die Düsenkanäle einen Mindestwinkel von vorzugsweise 11° zueinander einhalten müssen.

Dieser Ausgestaltung liegt die Erkenntnis zu Grunde, dass die Lauflänge des Strahls mit dem Düsendurchmesser zusammenhängt. Indem die Heißluft durch mehrere Düsen austritt, die für sich jeweils im Durchmesser reduziert sind gegenüber einer größeren Düse, wird dadurch die Lauflänge der einzelnen Strahlen reduziert.

In einer Ausgestaltung ist daher vorgesehen, dass der Düsenstein drei Düsen enthält, deren Düsenkanal-Längsachsen zur Längsachse der Heißwindlanze so geneigt sind, dass sie diese nicht schneiden.
Das heisst, die Düsenkanal-Längsachsen weisen zwar in etwa in Richtung auf die Längsachse der Heißwindlanze zu, aber nur so, dass sie diese nicht schneiden, d.h. also vorbei verlaufen. Dies bewirkt eine zusätzlich Kippung der Düsenkanallängsachsen, so dass sie beim Austritt im Heißwind letztendlich einen Drall erzeugen.

In einer alternativen Ausgestaltung kann der Düsenstein auch mehr als drei Düsen aufweisen.

In weiterer vorteilhafter Ausgestaltung ist daher vorgesehen, dass die Düsen derart orientiert sind, dass die Längsachsen zweier Düsen einen Winkel größer als 20° bilden.

Diese Ausgestaltung hängt mit der Erkenntnis zusammen, dass die aus den Düsen austretenden Strahlen einen bestimmten Öffnungswinkel haben. Weiterhin erzeugen die Strahlen auf Grund ihrer Strömung im Randbereich einen Unterdruck, durch den gasförmige Teilchen in die Strömung hineingezogen werden, die sich in diesem Randbereich befinden.

Liegen zwei Heißluftströme zu dicht beieinander, ziehen sich die beiden Heißluftströme wegen des Unterdrucks an und vereinigen sich zu einem Strom.

Die Vorgabe der Orientierung der Düsen nach der beschriebenen Ausgestaltung beruht auf der Erkenntnis, dass der sogenannte Freistrahlwinkel einer Strömung ca. 11° beträgt. Da sich die Freiwinkel der beiden nebeneinander liegenden Strömungen addieren, ergibt sich daraus der Mindestwinkel zwischen den Mittelachsen der Düsen und damit zwischen den Mittelachsen der beiden Strömungen.

Es ist weiter ausgestaltet, dass der Düsenstein aus einem feuerfesten Material oder aber auch aus einem hochtemperaturbeständugen metallischen Werkstoff, wie bspw einer Superlegierung besteht.

Dabei ist weiterhin vorteilhaft ausgestaltet, dass zumindest die Innenoberflächen der Düsen beschichtet und/oder geglättet sind.

Dabei können weiterhin die Innenoberflächen der Düsen strömungswiderstandsreduziert strukturiert sein Hierzu können Mikrostrukturen bspw in Form von Haifischhautstrukturen gewählt werden.

Ebenso vorteilhaft ist, dass der Düsenstein an der Heißwindaustrittflache konvex ausgeformt ist.

Weiterhin ist ausgestaltet, dass der Krümmungsradius der konvexen Heißwindaustrittsfläche so bemessen ist, dass die geneigte Längsachse des Düsenkanals bzw die geneigten Längsachsen der Düsenkanäle in etwa mit dem Radius der konvexen Heißwindaustrittsfläche des Düsensteins zusammenfallen. Dies gibt eine Krümmung vor, bei der die Flächennormalen der aüßeren Düsenöffnungen mit dem Radius der Konvexität in etwa zusammen fallen.

Zur Befestigung des Düsensteins bzw als Widerlager für denselben am offenen Ende der Heißwindlanze ist vorgesehen, dass die Heißwindlanze dort mit einem separaten oder an einem Innenrohr der Heißwindlanze integriert angeordneten Auflagering versehen ist, der den Düsenstein am offenen Ende der Heißwindlanze als Widerlager hält. Auf diese Weise ergibt sich, dass der Düsenstein nicht klemmend befestigt werden muss, was aufgrund unterschiedlicher Materialausdehnungskoeffinzienten zwischen Heißwindlanze und Düsenstein auch problematisch wäre.

Weiterhin ist ausgeführt, dass der erfindungsgemäß auf dem Widerlager aufliegende Düsenstein durch Ausformung einer Nut daran gehindert wird, sich während der Betriebes der Heißwindlanze radial zur Lanzenachse zu verdrehen.

In einer weiteren vorteilhaften Ausgestaltung ist vorgesehen, dass sowohl die Heißwindlanze selbst als auch der Düsenstein mit jeweils einem mit Kühlmittel beaufschlagten Kühlkanalsystem versehen sind, und dass das Kühlkanalsystem der Heißwindlanze mit dem Kühlkanalsystem des Düsensteins kühlmittelschlüssig verbunden ist. Auf diese Weise ergibt sich eine effektive Kühlung des Düsenstein, die zu einer erheblichen Erhöhung der Standzeit führt.

Alternativ dazu oder auch zusätzlich kann der Düsenstein auf der in der bestimmungsgemäßen Gebrauchsstellung zum Schmelzbad oder Stahlbad zugewandten Seite mit einer Schirmung versehen sein, welche den Düsenstein mit Ausnahme der Düsenöffnungen abdeckt. Diese Schirmung könnte man als eine Art Schutzbrille verstehen, die den Düsenstein als solches gegen Temperaturstrahlung schützt, d.h. abdeckt, dabei aber die Düsenöffnungen freilässt.
So ist gewährleistet, dass das Material des Düsenstein sehr gut gegen die hohe Temperaturstrahlung geschützt ist, ohne dass die Düsen strömungstechnisch gestört werden.

Hierzu ist es weiterhin vorteilhaft, dass die Schirmung mit einem mit Kühlmittel beaufschlagbaren Kühlkanalsystem versehen ist. Dies hat den Vorteil, dass man den Düsenstein als solches nicht mehr kühlen muss. Dies wiederum hat den Vorteil, dass dem eingeblasenen Heißwind praktisch keine oder kaum thermische Energie entzogen wird.

In weiterer vorteilhafter Ausgestaltung ist vorgesehen, dass der Düsenstein aus mindestens zwei Teilen bestehend, d.h. zwei oder mehrteilig ausgebildet ist, und dass die Teile so ausgebildet sind, dass sie sich im zusammengefügten Zustand komplementär ergänzend zu einem kompletten Düsenstein zusammenfügen lassen.
Dies erleichtert den Einbau und den Wechsel des Düsenstein in der Lanze ganz erheblich.

Weiterhin ist erfindungsgemäß ausgestaltet, dass die Düsenkanäle zumindest auf der Eintrittsseite des Heißwindes einen vom runden Querschnitt abweichende Kontur aufweisen. Beispiele hierfür sind weiter unten noch beschrieben und dargestellt.

Somit erfindungsgemäß ist die Verwendung einer Heißwindlanze nach einem der Ansprüche 1 bis 10 zum Einblasen von Heißwind oberhalb eines Stahlbades bzw. oberhalb eines Schrotthaufens/Haufwerkes in einem Stahlkonverter.

Es erweist sich als vorteilhaft, dass der in den Konverter einströmenden Heißluft eine Bewegungskomponente in horizontaler Richtung aufgeprägt wird. Dadurch vergrößert sich vorteilhaft die Lauflänge des Heißwindstrahls in der Konverteratmosphäre. Bei einer entsprechenden Ausgestaltung der Geometrie kann dadurch erreicht werden, dass der Heißwindstrahl in der Konverteratmosphäre verbleibt und nicht in das Stahlbad eindringt.

Ein Ausführungsbeispiel der Erfindung ist in der Zeichnung dargestellt und nachfolgend näher beschrieben.

Es zeigt:
Figur 1 Perspektivische Schnitt-Darstellung auf den unteren Teil einer Heißwindlanze
Figur 2 Detailschnitt-Darstellung der Heißwindlanze
Figur 3 Perspektivische Ansicht des Düsensteins in transparenter Darstellung
Figur 4 (oben) Düsenstein mit Kühlung
   (mitte) Düsenstein mit Schirmung
   (unten) Düsenstein mehrteilig
Figur 5 perspektivische Darstellung des Düsensteins mit Kühlung

Figur 1 zeigt eine perspektivische Schnittdarstellung auf das untere Ende der Heißwindlanze. Ferner ist zu erkennen, dass der Düsenstein auf einem am unteren Rohrende der Heißwindlanze angeordneten Auflagering aufliegt. Dieser Auflagering kann auch integraler Bestandteil des Heißwindrohres, oder des inneren Rohres der Heißwindlanze sein.
Ferner ist zu erkennen, dass der Düsenstein, in dem die Düsen angeordnet sind, am Außenumfang eine Stufe aufweist, in der Art, dass der oberhalb der Stufe angeordnete Durchmesser des Düsensteins kleiner ist, als der untere auf dem Auflagering aufliegende Abschnitt des Düsensteins.
Damit wird im Heißwindbetrieb bei den hohen gasdynamischen Geschwindigkeiten eine gleichförmige dichte Anpressung nach unten auf den Auflagering erzeugt.

Figur 2 zeigt diese Details nochmals deutlich.
Die gleichförmige Anpressung auf den Auflagering wird durch die Außenkontur des Düsensteins erzeugt.

Figur 3 zeigt verschiedene Ausführungen des Düsensteins. Der obere Bildteil zeigt eine Ausführung mit nur einem hierbei zentrisch angeordneten Düsenkanal.
Darunter ist eine perspektivische Ansicht eines Düsensteins mit 3 Düsenkanälen, die in der oben beschriebenen Weise verlaufen.
Es ist zu erkennen, dass die gedachten Achsen der Düsenkanäle zwar zur mittigen Längsachse, die auch die Längsachse der Heißwindlanze ist hin weisen, aber diese nicht schneiden. So dass sich eine weitere Neigungskomponente der Längsachsen der Düsenkanäle ergibt, die zusätzlich einen Drall ergibt.

Ebenso ist zu erkennen, dass die nach unten weisende Außenfläche des Düsensteins, in die die Düsenkanäle austreten, konvex geformt ist, was die Gasdynamik in der oben bereits beschriebenen Weise verbessert.

Die untere Darstellung zeigt einen Düsenstein mit ebenfalls drei Düsenkanälen. Hierbei ist jedoch die Besonderheit, dass auf der Heißwindeintrittseite in den Düsenstein die Düsenkanäle keinen runden Querschnitt aufweisen. Dieser Querschnitt kann sich nach unten, sogar in einer gebogenen Düsenkanalführung fortsetzen, bis zur unteren Heißwindaustrittsfläche.

Der Düsenstein selbst bei der Heißwindlanze nach der vorliegenden Erfindung kann also ein keramischer Stein sein, oder aus einer temperaturbeständigen Stahllegierung bestehen oder auch aus einem wassergekühlten Kupferkopf bestehen.

Ferner wird ebenso beabsichtigt, durch die Düse bzw. durch die Düsen einen gerichteten Kanal vorzusehen, durch den der Heißwind mit einem Drall in die Konverteratmosphäre ausgegeben wird.

Figur 4 zeigt drei Darstellungen für verschiedene Düsenstein-Varianten.
Der Bildteil oben zeigt einen Düsenstein 1 am unteren Ende einer Heiwindlanze 3, mit einem integrierten Kühlkanalsystem 6. Dieses Kühlkanalsystem 6 des Düsensteins 1 ist mit dem Kühlkanalsystem der Heißwindlanze 3 kühlmittelschlüssig verbunden. Das heisst, dass die Kühlmittelkanäle des Düsensteins vom selben Kühlmittel, bspw Wasser durchflossen werden, wie die Kühlmittelkanäle der Heißwindlanze. Hierzu wird der wechselbare Düsenstein am unteren Ende der Heißwindlanze mit der Heinwindlanze verschweißt, derart, dass die Kühlkanäle der Heißwindlanz mit den Kühlkanälen des Düsensteins kühlmittelschlüssig verbunden sind.

Der mittlere Bildteil von Figur 4 zeigt ein Variante, bei der Düsenstein 1 an der in der zum Schmelzbad hinweisenden Außenseite mit einer bspw keramischen oder gekühlten metallischen Schirmung 5 versehen ist, die den Düsenstein weitestgehend abdeckt aber die Düsenöffnungen freilässt. Damit erhält der Düsenstein eine sehr vorteilhafte Abschirmung gegen die hohe Temperaturstrahlung von der Schmelzbadoberfläche und den Verbrennungsprozessen im Betrieb.

Der untere Bildteil stellt eine Ausführungsform dar, die den Düsenstein 1 in einer mehrteiligen Auführung zeigt. Die Einzelteile des Düsensteins sind wiederum so ausgebildet, dass sich sich im zusammengefügten Zustand dann wieder zu einem kompletten Düsenstein komplementär ergänzen.
Dies erleichtert ganz erheblich den Einbau und den Wechsel des Düsensteins.

Figur 5 zeigt nochmals in einer perspektivischen Schnittdarstellung, wie die Kühlmittelkanäle 6 kühlmittelschlüssig mit den Kühlkanälen der Heißwindlanze 3 verbunden sind.

### Bezugszeichen

- 1: Düsenstein
- 2: Austrittstelle für Heißwind aus der Heißwindlanze
- 3: Heißwindlanze
- 4: Auflagering
- 5: Schirmung
- 6: Kühlung

- 10: Heißwindaustrittsdüse/Düsenkanal

## Patentansprüche

1. Heißwindlanze mit einem am Heißwindaustritt angeordneten Düsenstein für den Einsatz in metallurgischen Prozessen, wie bspw bei der Stahlherstellung in einem Konverter, mit mindestens einer Heißwindaustrittsdüse im Düsenstein, über welche Heißwind auf das Stahlbad eines Konverters aufgeblasen wird, **dadurch gekennzeichnet, dass** der Düsenstein (1) mit mindestens zwei Heißwindaustrittsdüsen oder Düsenkanälen versehen ist, und auswechselbar ist, und am Heißwindaustritt (3) an einem Auflagering (4) aufliegt, dass die mindestens zwei Düsenkanäle (10) so ausgerichtet sind, dass deren Längsachse schräg zur Längsachse der Heißwindlanze (2) verläuft, und dass die Düsenkanal-Längsachsen zur Längsachse so geneigt sind, dass sie diese nicht schneiden.

2. Heißwindlanze nach Anspruch 1,
**dadurch gekennzeichnet, dass** der Düsenstein (1) mehr als drei Düsenkanäle enthält.

3. Heißwindlanze nach einem der vorhergehenden Ansprüche,
**dadurch gekennzeichnet, dass** die Düsen derart orientiert sind, dass die Längsachsen zweier Düsen einen Winkel größer als 20° bilden.

4. Heißwindlanze nach einem der vorhergehenden Ansprüche,
**dadurch gekennzeichnet, dass** der Düsenstein aus einem feuerfesten Material oder einer metallischen Superlegierung besteht.

5. Heißwindlanze nach einem der vorhergehenden Ansprüche,
**dadurch gekennzeichnet,**
**dass** zumindest die Innenoberflächen der Düsen beschichtet und/oder geglättet sind.

6. Heißwindlanze nach Anspruch 4,
**dadurch gekennzeichnet,**
**dass** die Innenoberflächen der Düsen strömungswiderstandsreduziert strukturiert sind.

7. Heißwindlanze nach einem der vorhergehenden Ansprüche,
**dadurch gekennzeichnet,**
**dass** der Düsenstein an der Heißwindaustrittsfläche konvex ausgeformt ist.

8. Heißwindlanze nach einem der vorhergehenden Ansprüche,
**dadurch gekennzeichnet,**
**dass** der Krümmungsradius der konvexen Heißwindaustrittsfläche so bemessen ist, dass die geneigte Längsachse des Düsenkanals bzw die geneigten Längsachsen der Düsenkanäle in etwa mit dem Radius der konvexen Heißwindaustrittsfläche des Düsensteins zusammenfallen.

9. Heißwindlanze nach einem der vorhergehenden Ansprüche,
**dadurch gekennzeichnet,**
**dass** die Heißwindlanze am Heißwindaustrittsende mit einem separaten oder an einem Innenrohr der Heißwindlanze integriert angeordneten Auflagering versehen ist, der den Düsenstein am offenen Ende der Heißwindlanze als Widerlager hält.

10. Heißwindlanze nach einem der vorhergehenden Ansprüche,
**dadurch gekennzeichnet,**
**dass** die Düsenkanäle zumindest auf der Eintrittsseite des Heißwindes einen vom runden Querschnitt abweichende Kontur aufweisen.

11. Heißwindlanze nach einem der vorhergehenden Ansprüche,
**dadurch gekennzeichnet,**
**dass** der auf dem Auflagering als Widerlager aufliegende Düsenstein durch Ausformung einer Nut daran gehindert wird, sich während des Betriebes der Heißwindlanze radial zur Lanzenachse zu verdrehen.

12. Heißwindlanze nach einem der vorhergehenden Ansprüche 1 bis 11,
**dadurch gekennzeichnet,**
**dass** sowohl die Heißwindlanze selbst, als auch der Düsenstein mit jeweils einem mit Kühlmittel beaufschlagten Kühlkanalsystem versehen ist, und dass das Kühlkanalsystem der Heißwindlanze mit dem Kühlkanalsystem des Düsensteins kühlmittelschlüssig verbunden ist.

13. Heißwindlanze nach einem der vorhergehenden Ansprüche 1 bis 12,
**dadurch gekennzeichnet,**
**dass** der Düsenstein auf der in der bestimmungsgemäßen Gebrauchsstellung zum Schmelzbad oder Stahlbad zugewandten Seite mit einer Schirmung versehen ist, welche den Düsenstein mit Ausnahme der Düsenöffnung abdeckt.

14. Heißwindlanze nach Anspruch 13,
**dadurch gekennzeichnet,**
**dass** die Schirmung mit einem mit Kühlmittel beaufschlagbaren Kühlkanalsystem versehen ist.

15. Heißwindlanze nach einem der vorhergehenden Ansprüche 1 bis 14,
**dadurch gekennzeichnet,**
**dass** der Düsenstein aus mindestens zwei Teilen bestehend, d.h. zwei oder mehrteilig ausgebildet ist, und dass die Teile so ausgebildet sind, dass sie sich im zusammengefügten Zustand komplementär ergänzend zu einem kompletten Düsenstein zusammenfügen lassen.

16. Verwendung einer Lanze nach einem der Ansprüche 1 bis 15, zum Einblasen von Heißluft oberhalb eines Stahlbades bzw. oberhalb eines Schrotthaufens/Haufenwerkes in einem Stahlkonverter.

## Claims

1. Hot blast lance with a nozzle brick arranged at the hot blast outlet, for use in metallurgic processes such as steel production in a converter, having at least one hot blast outlet nozzle in the nozzle brick via which hot air is blasted onto the steel bath of a converter, **characterized in that** the nozzle brick (1) is provided with at least two hot blast outlet nozzles or nozzle channels, and is interchangeable, and bears at the hot blast outlet (3) against a bearing ring (4), **in that** the at least two nozzle channels (10) are oriented such that the longitudinal axis thereof runs at an angle to the longitudinal axis of the hot blast lance (2), and **in that** the nozzle channel longitudinal axes are inclined with respect to the longitudinal axis such that they do not intersect the latter.

2. Hot blast lance according to Claim 1,
**characterized in that** the nozzle brick (1) contains more than three nozzle channels.

3. Hot blast lance according to one of the preceding claims,
**characterized in that** the nozzles are oriented such that the longitudinal axes of two nozzles enclose an angle of greater than 20°.

4. Hot blast lance according to one of the preceding claims,
**characterized in that** the nozzle brick is made of a refractory material or a metallic superalloy.

5. Hot blast lance according to one of the preceding claims,
**characterized in that** at least the internal surfaces of the nozzles are coated and/or smoothed.

6. Hot blast lance according to Claim 4,
**characterized in that** the internal surfaces of the nozzles are structured so as to reduce flow resistance.

7. Hot blast lance according to one of the preceding claims,
**characterized in that** the nozzle brick is convex on the hot blast outlet surface.

8. Hot blast lance according to one of the preceding claims,
**characterized in that** the radius of curvature of the convex hot blast outlet surface is dimensioned such that the inclined longitudinal axis of the nozzle channel, or the inclined longitudinal axes of the nozzle channels, approximately coincide with the radius of the convex hot blast outlet surface of the nozzle brick.

9. Hot blast lance according to one of the preceding claims,
**characterized in that** the hot blast lance is provided, at the hot blast outlet end, with a separate bearing ring or a bearing ring that is arranged integrated on an inner pipe of the hot blast lance, which bearing ring holds the nozzle brick on the open end of the hot blast lance as a counter-bearing.

10. Hot blast lance according to one of the preceding claims,
**characterized in that** the nozzle channels have a contour that deviates from the round cross section, at least on the hot air entry side.

11. Hot blast lance according to one of the preceding claims,
**characterized in that** forming a groove in the nozzle brick prevents the latter, which bears against the bearing ring as a counter-bearing, from rotating radially with respect to the lance axis while the hot blast lance is in use.

12. Hot blast lance according to one of the preceding Claims 1 to 11,
**characterized in that** both the hot blast lance itself and also the nozzle brick are provided with a cooling channel system charged with a coolant, and **in that** the cooling channel system of the hot blast lance is connected to the cooling channel system of the nozzle brick so as to allow coolant to flow.

13. Hot blast lance according to one of the preceding Claims 1 to 12,
**characterized in that** the nozzle brick is provided, on the side oriented towards the melt bath or steel bath when in the proper use position, with a shielding that covers the nozzle brick with the exception of the nozzle opening.

14. Hot blast lance according to Claim 13,
**characterized in that** the shielding is provided with a cooling channel system that can be charged with coolant.

15. Hot blast lance according to one of the preceding Claims 1 to 14,
**characterized in that** the nozzle brick is designed so as to be made up of at least two parts, that is to say that it is of two-part or multi-part design, and **in that** the parts are designed such that they can be assembled in a complementary manner such that, in the assembled state, they form a complete nozzle brick.

16. Use of a lance according to one of Claims 1 to 15, for injecting hot air above a steel bath or above a scrap pile/pile structure in a steel converter.

## Revendications

1. Lance à vent chaud équipée d'un porte-vent disposé sur la sortie de vent chaud à utiliser dans des processus métallurgiques, comme par exemple lors de la fabrication d'acier dans un convertisseur, avec au moins une buse de sortie de vent chaud dans le porte-vent, par laquelle du vent chaud est soufflé sur le bain d'acier d'un convertisseur, **caractérisée en ce que** le porte-vent (1) est muni d'au moins deux buses de sortie de vent chaud ou deux canaux de buse, et peut être échangé, et repose à la sortie de vent chaud (3) sur un anneau d'appui (4), **en ce que** lesdits au moins deux canaux de buse (10) sont orientés de telle manière que leur axe longitudinal soit incliné par rapport à l'axe longitudinal de la lance à vent chaud (2), et **en ce que** les axes longitudinaux des canaux de buse sont inclinés par rapport à l'axe longitudinal, de telle manière qu'ils ne coupent pas ce dernier.

2. Lance à vent chaud selon la revendication 1, **caractérisée en ce que** le porte-vent (1) comporte plus de trois canaux de buse.

3. Lance à vent chaud selon l'une quelconque des revendications précédentes, **caractérisée en ce que** les buses sont orientées de telle manière que les axes longitudinaux de deux buses forment un angle supérieur à 20°.

4. Lance à vent chaud selon l'une quelconque des revendications précédentes, **caractérisée en ce que** le porte-vent se compose d'un matériau réfractaire ou d'un superalliage métallique.

5. Lance à vent chaud selon l'une quelconque des revendications précédentes, **caractérisée en ce qu'**au moins les surfaces intérieures des buses sont revêtues et/ou polies.

6. Lance à vent chaud selon la revendication 4, **caractérisée en ce que** les surfaces intérieures des buses sont structurées de façon à réduire la résistance à l'écoulement.

7. Lance à vent chaud selon l'une quelconque des revendications précédentes, **caractérisée en ce que** le porte-vent est réalisé sous forme convexe sur la face de sortie de vent chaud.

8. Lance à vent chaud selon l'une quelconque des revendications précédentes, **caractérisée en ce que** le rayon de courbure de la face convexe de la sortie de vent chaud est dimensionné de telle manière que l'axe longitudinal incliné du canal de buse ou les axes longitudinaux inclinés des canaux de buse coïncide(nt) environ avec le rayon de la face convexe de la sortie de vent chaud du porte-vent.

9. Lance à vent chaud selon l'une quelconque des revendications précédentes, **caractérisée en ce que** la lance.à vent chaud est munie à l'extrémité de sortie de vent chaud d'un anneau d'appui séparé ou disposé de façon intégrée sur un tube intérieur de la lance à vent chaud, qui maintient le porte-vent à l'extrémité ouverte de la lance à vent chaud sous forme de contre-appui.

10. Lance à vent chaud selon l'une quelconque des revendications précédentes, **caractérisée en ce que** les canaux de buse présentent au moins sur le côté d'entrée du vent chaud un contour s'écartant de la section transversale ronde.

11. Lance à vent chaud selon l'une quelconque des revendications précédentes, **caractérisée en ce que** le porte-vent reposant sur l'anneau d'appui sous forme de contre-appui est empêché, par la formation d'une rainure, de tourner radialement à l'axe de la lance pendant le fonctionnement de la lance à vent chaud.

12. Lance à vent chaud selon l'une quelconque des revendications précédentes 1 à 11, **caractérisée en ce qu'**aussi bien la lance à vent chaud elle-même que le porte-vent est muni respectivement d'un système de canaux de refroidissement parcouru par un agent réfrigérant, et **en ce que** le système de canaux de refroidissement de la lance à vent chaud est relié au niveau de l'agent réfrigérant au système de canaux de refroidissement du porte-vent.

13. Lance à vent chaud selon l'une quelconque des revendications précédentes 1 à 12, **caractérisée en ce que** le porte-vent est muni sur le côté tourné vers le bain fondu ou le bain d'acier dans la position d'utilisation normale, d'un écran qui recouvre le porte-vent à l'exception de l'ouverture des buses.

14. Lance à vent chaud selon la revendication 13, **caractérisée en ce que** l'écran est muni d'un système de canaux de refroidissement pouvant être parcouru par un agent réfrigérant.

15. Lance à vent chaud selon l'une quelconque des revendications précédentes 1 à 14, **caractérisée en ce que** le porte-vent se compose d'au moins deux parties, c'est-à-dire qu'il est réalisé en deux ou plusieurs parties, et **en ce que** les parties sont réalisées de telle manière que dans l'état assemblé elles puissent être assemblées en se complétant de façon complémentaire pour former un porte-vent complet.

16. Utilisation d'une lance à vent chaud selon l'une quelconque des revendications 1 à 15, pour le soufflage d'air chaud au-dessus d'un bain d'acier ou au-dessus d'un tas/amas de ferrailles dans un convertisseur d'aciérie.
